# EUROPÄISCHE PATENTANMELDUNG

(11) **EP 1 669 548 A1**
(43) Veröffentlichungstag der Anmeldung: **14.06.2006**
(21) Anmeldenummer: 04405762.8
(22) Anmeldetag: 08.12.2004
(51) Int. Cl.: F01D 17/16

(54) **Leitapparat für Abgasturbine**

(71) Anmelder: ABB Turbo Systems AG, 5400 Baden (CH)
(72) Erfinder: Bättig, Josef, 5704 Egliswil (CH); Dölt, Robert, 5415 Nussbaumen (CH)
(74) Vertreter: ABB Patent Attorneys

(57) **Zusammenfassung**

An jede der Leitschaufeln (11) des Leitapparates der Abgasturbine ist ein Schaufelschaft (12) angesetzt. Der Schaufelschaft ist mit seinem nach aussen geführten Teil um die Schwenkachse drehbar gelagert. Die Schwenkvorrichtung enthält einen ausserhalb des Strömungskanals angeordneten und um die Turbinenachse drehbaren Stellring (3) sowie Drehmoment vom Stellring auf den Schaufelschaft jeder Leitschaufel übertragende Stellhebel (2).

Die Stellhebel sind mit einem Ende (22) auf dem Schaufelschaft (12) aufgesteckt. Mit dem anderen, als Kugelkopf ausgebildeten Ende (25) sind die Stellhebel in Nuten (4) des Stellrings geführt. Die zum Übertragen von Drehmoment vom Stellring auf den Schaufelschaft jeder Leitschaufel auf den Kugelkopf der Stellhebel wirkende Oberfläche ist nach Art einer Kugelpfanne ausgebildet.

Dies ergibt eine gleichmässige, grossflächige Druckverteilung wodurch sich der Verschleiss der aufeinanderpressenden Teile deutlich verringert.

## Beschreibung

### Technisches Gebiet

Bei der Erfindung wird ausgegangen von einem Leitapparat nach dem Oberbegriff von Patentanspruch 1. Dieser Leitapparat ist einer axial angeströmten Abgasturbine vorgeschaltet und weist in einem abgasführenden Strömungskanal axialsymmetrisch zur Turbinenachse angeordnete Leitschaufeln auf, welche jeweils um eine radial geführte Achse schwenkbar sind, und eine die Leitschaufeln um die Schwenkachse verstellende Schwenkvorrichtung. Mit einem solchen Leitapparat kann durch Schwenken der Leitschaufeln die Grösse der vom Abgas durchströmten Querschnittsfläche des Strömungskanals verändert werden und kann die Abgasturbine so in besonders vorteilhafter Weise an sich verändernde Abgasströmungen angepasst werden, wie sie etwa bei Teillastbetrieb eines das Abgas liefernden Verbrennungsmotors auftreten.

### Stand der Technik

Ein derartiger Leitapparat ist beispielsweise in DE 100 13 335 A1 beschrieben. Bei diesem Leitapparat ist konzentrisch zum Turbinenlaufrad ein Stellring vorgesehen, welcher im Strömungskanal radial aussen angeordnet ist. An jede der Leitschaufeln ist ein durch eine Gehäusewand radial nach aussen aus dem Strömungskanal geführter Schaufelschaft angesetzt. Der Schaufelschaft ist mit seinem nach aussen geführten Teil um die Schwenkachse drehbar gelagert. Die Schwenkvorrichtung enthält einen ausserhalb des Strömungskanals angeordneten und um die Turbinenachse drehbaren Stellring, sowie Drehmoment vom Stellring auf den Schaufelschaft jeder Leitschaufel übertragende Stellhebel.

Die Stellhebel sind mit einem Ende auf dem Schaufelschaft aufgesteckt. Mit dem anderen Ende sind die Stellhebel in Nuten des Stellrings geführt. Die Nuten sind durch zwei radial geführte Nutwände begrenzt, deren Abstand voneinander etwas grösser ist als der Durchmesser der in den Nuten geführten, als Kugelkopf ausgebildeten Enden der Stellhebel.

Bedingt durch die Dreh- und Schwenkbewegung verschiebt sich der Kugelkopf des Stellhebels auf der Oberfläche der Nutwänden. Aufgrund der punktförmigen Auflage der Kugel in den Nuten des Stellhebels entstehen trotz bescheidenen Normalkräften sehr hohe Hertzsche Pressungen. Die Relativbewegungen der Kugel auf der Oberfläche der Nutwänden sowie die hohen Flächenpressungen können im Betrieb zu Verschleiss an den Gleitpartnern führen.

### Kurze Darstellung der Erfindung

Aufgabe der Erfindung ist es, einen Leitapparat der eingangs genannten Art zu schaffen, welcher sich durch einen geringeren Verschleiss auszeichnet.

Die Aufgabe wird erfindungsgemäss mit einem Leitapparat mit den Merkmalen des Patentanspruchs 1 gelöst.

Die zum Übertragen von Drehmoment vom Stellring auf den Schaufelschaft jeder Leitschaufel auf den Kugelkopf der Stellhebel wirkende Oberfläche ist nach Art einer Kugelpfanne ausgebildet. Dies ergibt eine gleichmässige, grossflächige Druckverteilung wodurch sich der Verschleiss der aufeinanderpressenden Teile deutlich verringert.

In einer Ausführungsform des erfindungsgemässen Leitapparates sind Gleitschuhe in den Nuten des Stellrings angeordnet, welche nach Art einer Kugelpfanne ausgebildet sind, und in welchen die Kugelköpfe der Stellhebel angeordnet sind. Die Gleitschuhe lassen sich auf einfache Weise und sehr kostengünstig herstellen.

Weitere Vorteile ergeben sich aus den abhängigen Ansprüchen.

### Kurze Beschreibung der Zeichnungen

Nachfolgend werden anhand der Zeichnungen verschiedene Ausführungsformen des erfindungsgemässen Leitapparates genauer erläutert. Hierbei zeigt
- Fig. 1: eine isometrische Ansicht einer ersten Ausführungsform des erfindungsgemässen Leitapparates mit einem radial auf dem Kugelkopf des Stellhebels aufgesetzten Gleitschuh im montierten Zustand im Stellring,
- Fig. 2: eine Detailansicht des Leitapparates nach Fig. 1 im montierten Zustand ohne den Stellring,
- Fig. 3: den Leitapparat nach Fig. 2 im demontierten Zustand,
- Fig. 4: eine Detailansicht einer zweiten Ausführungsform des erfindungsgemässen Leitapparates mit einem axial auf dem Kugelkopf des Stellhebels aufgesetzten Gleitschuh im montierten Zustand ohne den Stellring,
- Fig. 5: den Leitapparat nach Fig. 4 im demontierten Zustand,
- Fig. 6: eine Detailansicht der Ausführungsform des erfindungsgemässen Leitapparates nach Fig. 2, mit einer Abflachung am Ende des Stellhebels,
- Fig. 7: eine Detailansicht der Ausführungsform des erfindungsgemässen Leitapparates nach Fig. 4, mit einer Abflachung am Ende des Stellhebels,
- Fig. 8: einen Schnitt durch eine Abgasturbine mit einem erfindungsgemässen Leitapparat,
- Fig. 9: einen entlang IX-IX geführten Schnitt durch den Leitapparat nach Fig. 1 mit dem Stellhebel in einer Mittelposition, und
- Fig. 10: den Schnitt nach Fig. 9 mit einem leicht geschwenkten Stellhebel.

### Weg zur Ausführung der Erfindung

In allen Figuren beziehen sich gleiche Bezugszeichen auf gleichwirkende Teile.

In Fig. 8 ist das Turbinenteil eines Abgasturboladers dargestellt. Die Abgasturbine umfasst ein auf einer Welle angeordnetes, um eine Achse drehbares Turbinenrad 6 mit einem Schaufelträger 62 und daran befestigten Laufschaufeln 61. Zudem umfasst die Abgasturbine ein Turbinengehäuse und einen Leitapparat mit einem axialsymmetrisch zur Turbinenachse angeordneten Kranz von verstellbaren Leitschaufeln 11 und mit einer Schwenkvorrichtung. Die Leitschaufeln können jeweils durch Drehen um einen in radialer Richtung geführten, drehbar gelagerten Schaufelschaft 12 in beliebige Winkelpositionen zwischen zwei Endstellungen geschwenkt werden.

Die Welle, auf dessen einem Ende der Turbinenschaufelträger befestigt ist, ist in gasdichter Weise aus dem Gehäuse zu einer nicht dargestellten Lagerstelle geführt und trägt an seinem anderen Ende ein aus der Fig. 8 ebenfalls nicht mehr ersichtliches Verdichterrad.

Das Turbinengehäuse enthält ein Gaseintrittsgehäuse 71 mit einer axialsymmetrisch angeordneten Eintrittsöffnung und ein Gasaustrittsgehäuse 72 mit einer radial ausgerichteten Austrittsöffnung. Zwischen Ein- und Austrittsöffnung erstreckt sich ein vom Turbinengehäuse begrenzter Strömungskanal. Durch die Eintrittsöffnung wird heisses Abgas aus einer nicht dargestellten Abgasquelle, insbesondere einem Verbrennungsmotor, zugeführt. Dieses heisse Abgas wird zunächst in einem in Richtung der Turbinenachse ausgerichteten Abschnitt des Strömungskanals geführt. In diesem Abschnitt wird das Abgas über die Leitschaufeln 11 und die Laufschaufeln 61 geführt. Stromabwärts der Laufschaufein tritt das Abgas in einen durch das Gasaustrittsgehäuse begrenzten Abschnitt des Strömungskanals ein, in welchem es von der Achse radial nach aussen weggeführt und über die Austrittsöffnung schliesslich aus dem Turbinengehäuse entfernt wird.

Der Leitapparat ist an einem zwischen dem Gaseintrittsgehäuse 71 und dem Gasaustrittsgehäuse 72 eingespannten Tragring 73 gehalten. Zwischen den beiden Gehäusen ist ferner ein vom Tragring thermisch entkoppelter Entlastungsring eingespannt, welcher den Strömungskanal im Bereich der Leitschaufeln 11 radial nach aussen begrenzt und dadurch den Tragring gegenüber der direkten Wirkung der heissen Abgase abschirmt und damit thermisch entlastet. Jede Leitschaufel 11 bildet mit einem angesetzten Schaufelschaft 12 eine Einheit. Der Schaufelschaft ist durch die Gehäusewand radial nach aussen aus dem Strömungskanal geführt. Der Schaufelschaft ist mit seinem nach aussen geführten Teil um die gestrichelt dargestellte, radial gerichtete Schwenkachse drehbar gelagert. Die Drehbewegung wird eingeleitet durch einen ausserhalb des Strömungskanals angeordneten und um die Turbinenachse drehbaren Stellring 3 sowie Drehmoment vom Stellring 3 auf den Schaufelschaft 12 jeder Leitschaufel übertragende Stellhebel 2.

Der nach aussen geführte Teil des Schaufelschafts 12 ist an zwei radial gegeneinander versetzt angeordneten Stellen 13 gelagert. Die beiden Lagerstellen 13 sind in dem als Abschnitt des Gehäuses verwendeten Tragring 73 angeordnet.

Der Stellhebel 2 ist an einem Ende durch eine Steckverbindung mit dem Schaufelschaft 12 verbunden. Wie aus Fig. 1 ersichtlich ist, weist das Ende des Stellhebels zwei nach Art von Gabelzinken angeordnete Klauen 22 auf, welche auf zwei planparallel geführten Halteflächen des Schaufelschafts 12 aufgesteckt sind. Die Halteflächen sind zwischen den beiden Lagerstellen 13 angeordnet. An seinem anderen Ende ist der Stellhebel 2 in einer Nut 4 des Stellrings 3 geführt. Der Stellhebel 2 ist an seinem in der Nut 4 des Stellrings 3 geführten Ende nach Art eines Kugelkopfes 25 ausgebildet. Erfindungsgemäss greift der Kugelkopf 25 in eine in der Nut 4 ausgebildete Kugelpfanne ein. Eine zumindest abschnittsweise vorhandene Kugelfläche des Kugelkopfes gleitet bei einer durch Drehen des Stellrings 3 hervorgerufenen Schwenkung des Stellhebels 2 um die Schwenkachse auf der ebenfalls zumindest teilweise vorhandenen Kugelfläche der Kugelpfanne ab. In den dargestellten Ausführungsformen weist der Kugelkopf beidseitige Abflachungen auf, welche ein Reduzieren der Nutenhöhe erlauben, ohne die Taumelbewegung des Kugelkopfes in der Kugelpfanne im für den Betrieb der Schwenkvorrichtung relevanten Bereich zu beeinträchtigen.

In den in den Figuren abgebildeten Ausführungsformen ist die Nut 4 in Umfangsrichtung durch im wesentlichen radial geführte, parallel zueinander verlaufende Nutwände 41 begrenzt. Die Mittelebene zwischen den beiden Nutwänden verläuft genau in radialer Richtung, während die beiden parallel zueinander verlaufenden Nutwänden geringfügig von der radialen Richtung abweichen. Wie in Fig. 9 und Fig. 10 in dem Schnitt durch die Anordnung nach Fig. 1 dargestellt, ist die Kugelpfanne durch zwei Gleitelemente 51 geformt, welche jeweils auf gegenüberliegenden Seiten eine ebene Oberfläche 55 und eine kugelförmige Oberfläche 52 aufweisen. Die Gleitelemente liegen auf gegenüberliegenden Seiten des Kugelkopfes 25 mit den ebenen Oberflächen 55 auf den parallel zueinander verlaufenden Nutwänden 41 auf und nehmen mit ihren kugelförmigen Oberflächen 52 den Kugelkopf 25 auf.

Wird der Verstellring 3 zum Verstellen der Leitschaufeln 1 gedreht so werden die Gleitelemente 51 von dem Kugelkopf in der Nut 4 in der Ebene der Nutoberflächen 41 verschoben. Wird der Stellring in Fig. 9 nach rechts weggedreht, so verändert sich die Lage des Stellhebels relativ zum Stellring. Neben der in Fig. 10 gut ersichtlichen translatorischen Verschiebung des Rotationszentrums des Kugelkopfes innerhalb der Nut 4, kommt es zu einer Verdrehung des Stellhebels 2 bezüglich des Stellrings. Die translatorische Verschiebung des Rotationszentrums des Kugelkopfes wird durch die den Nutwänden 41 entlanggleitenden Gleitelementen 51 ermöglicht, während sich für die Verdrehung der Kugelkopf 25 in der durch die beiden Gleitelementen 51 geformten Kugelpfanne 52 beliebig in jede Richtung verdrehen kann.

Durch einen kleinen, zumindest teilweise am axialen Rand der Nut umlaufenden Vorsprung kann der in radialer Richtung, d.h. in der Fig. 1 von unten, in die Nut eingeschobene Kugelkopf mitsamt den Gleitelementen 51 am Hinausfallen in axialer Richtung, d.h. in der Fig. 1 in Richtung des Stellhebels 2, gehindert werden. Dies kann auch dadurch verhindert werden, indem an anderer Stelle die Schwenkbewegung des Stellrings und/ oder der Laufschaufeln begrenzt wird.

Die beiden Gleitelemente 51 können unabhängig voneinander zwischen dem Kugelkopf 25 und den jeweiligen Nutwänden 41 eingepasst sein. Zur erleichterten Montage können die beiden Gleitelemente auch als Schenkel eines Gleitschuhs 5 ausgebildet sein, welcher zusätzlich ein die beiden Schenkel zusammenhaltendes Verbindungsstück 53 umfasst.

Alternativ zu der dargestellten Ausführungsform mit den Gleitelementen 51, könnte die Kugelpfanne auch direkt in die Nutenwände eingelassen sein. Allerdings müsste dann die Bewegungsfreiheit des Stellhebels bezüglich des Stellringes durch andere Mittel sichergestellt werden. Beispielsweise könnte hierfür der Stellhebel einen elastisch dehnbaren Schaft aufweisen, welcher sich bis zu einem gewissen Grad dehnen und verbiegen lässt.

Anhand der Fig. 2 und 3 wird die erste Ausführungsform des erfindungsgemässen Leitapparates genauer erläutert, bei welcher der Gleitschuh in radialer Richtung, d.h. quer zum Stellhebel, auf den Stellhebel aufgeschoben ist. Der Gleitschuh 5 weist zwei Schenkel 51 auf, welche über einen abgeflachtes Verbindungselement 53 miteinander verbunden sind. Die Schenkel sind auf der Innenseite in der Art einer Kugelpfanne 52 geformt, weisen also zumindest teilweise eine kugelförmige Oberfläche auf.

Bei der Montage des Gleitschuhs 5 auf den Stellhebel 2 wird die Öffnung des Gleitschuhs von unten über den Kugelkopf 25 geschoben, bis die Kugelpfanne 52 auf der Kugel aufliegt. Die Schenkel 51 des Gleitschuhs sind so dimensioniert, dass sie sich beim Montieren nur elastisch verformen. Die Öffnung des Gleitschuhs weist eine lichte Weite L auf, welche rund 10% kleiner ist als der Kugeldurchmesser des Kugelkopfes, bzw. der Kugelpfanne. Mit einer Öffnung in dieser Grössenordnung kann die Kugel problemlos durch die Öffnung geschoben werden und wird danach sicher in der Kugelpfanne gehalten. Wie in Fig. 3 dargestellt können die Kanten der Öffnung zum erleichterten Aufschieben zusätzlich leicht angeschrägt sein.

Dank den Abflachungen auf der Unterseite des Stellhebels 26 und am Gleitschuh 53 kann sich der Gleitschuh nach der Montage relativ zum Stellhebel nicht verdrehen. Die voneinander beabstandeten Abflachungen lassen zwar eine für den Betrieb der Stellvorrichtung notwendige, begrenzte Taumelbewegung zu, verhindern jedoch eine weitergehende Verdrehung, welche im Extremfall zum Lösen der Verbindung zwischen dem Kugelkopf und der Kugelpfanne führen könnte. Die Verdrehsicherung durch die Abflachungen ist somit auch eine Verliersicherung, welche verhindert, dass der montierte Gleitschuh vom Stellhebel abfällt und verloren geht.

Anhand der Fig. 4 und 5 wird die zweite Ausführungsform des erfindungsgemässen Leitapparates genauer erläutert, bei welcher der Gleitschuh in axialer Richtung, d.h. längs zum Stellhebel, auf den Stellhebel aufgeschoben ist.

In dieser Ausführungsform kann dank der Abflachung des Kugelkopfes die Höhe B des Gleitschuhs sowie die radiale Nutenhöhe im Stellring reduziert werden. Um ein Verdrehen des Gleitschuhs und ein allfälliges Lösen der Verbindung zwischen dem Kugelkopf und der Kugelpfanne zu verhindern ist eine Verdrehsicherung 54 vorgesehen, welche als ein zusätzlicher, abgeflachter Schenkel ausgebildet sein kann. Ist eine zusätzliche axiale Abflachung des Kugelkopfes am Ende des Stellhebels vorgesehen, kann die axiale Tiefe der Nuten 4 reduziert werden. Fig. 6 und Fig. 7 zeigen derart ausgebildete Kugelköpfe und Gleitschuhe der ersten bzw. der zweiten Ausführungsform. In der zweiten Ausführungsform weist die Abflachung des Kugelkopfes dabei einen Abstand vom Kugelzentrum auf, der kleiner ist als der Abstand der Abflachung 53 des Gleitschuhs, damit die für den Betrieb der Stellvorrichtung notwendige Bewegungsfreiheit des Stellhebels gegeben ist.

### Bezugszeichenliste

- 1: Leitschaufel-Einheit
- 11: Leitschaufel
- 12: Schaufelschaft
- 13: Lagerstellen
- 2: Stellhebel
- 21: Schaft
- 22: Gabelförmiges Ende
- 25: Kugelkopf
- 26: Oberflächen-Abflachung
- 27: Tiefen-Abflachung
- 3: Stellring
- 4: Nuten
- 41: Nutwand, Gleitfläche
- 5: Gleitschuh
- 51: Gleitelement, Schenkel
- 52: Kugelpfanne
- 53: Verbindungselement, Abflachung
- 54: Verdrehsicherung
- 55: Ebene Gleitfläche
- 6: Turbinenrad
- 61: Laufschaufeln
- 62: Turbinenrad-Schaufelträger
- 71: Gaseintrittsgehäuse
- 72: Gasaustrittsgehäuse
- 73: Tragring

## Patentansprüche

1. Leitapparat für eine Abgasturbine, mit Leitschaufeln (11), welche jeweils um einen mit der Leitschaufel verbundenen Schaufelschaft (12) schwenkbar sind, mit einem schwenkbaren Stellring (3), und mit Stellhebeln (2) zum Übertragen von Drehmoment vom Stellring (3) auf den Schaufelschaft (12) jeder Leitschaufel,
wobei die Stellhebel jeweils mit einem nach Art eines Kugelkopfes (25) ausgebildeten Ende in einer Nut (4) des Stellrings (3) geführt sind,
**dadurch gekennzeichnet, dass**
die zum Übertragen von Drehmoment vom Stellring auf den Schaufelschaft jeder Leitschaufel auf den Kugelkopf (25) der Stellhebel wirkende Oberfläche nach Art einer Kugelpfanne (52) ausgebildet ist.

2. Leitapparat nach Anspruch 1, **dadurch gekennzeichnet, dass** die Kugelpfanne (52) eine Öffnung zum Einschieben des Kugelkopfes des Stellhebels aufweist, deren lichte Weite (L) kleiner ist als der Kugeldurchmesser des Kugelkopfes des Stellhebels.

3. Leitapparat nach einem der vorangehenden Ansprüche, **dadurch gekennzeichnet, dass** die Kugelpfanne mindestens eine Abflachung (53) aufweist, welche einen Abstand zum Kugelzentrum aufweist, der kleiner ist als der Kugelradius, und dass der Kugelkopf des Stellhebels ebenfalls zumindest eine Abflachung (26) aufweist, welche einen Abstand zum Kugelzentrum aufweist, der kleiner ist als der Abstand zum Kugelzentrum der Abflachung der Kugelpfanne (53).

4. Leitapparat nach Anspruch 3, **dadurch gekennzeichnet, dass** zur Reduktion der Tiefe der Nuten (T) im Stellring die mindestens eine Abflachung des Kugelkopfes des Stellhebels (27) am Ende des Stellhebels und die mindestens eine Abflachung der Kugelpfanne (53) der Abflachung am Ende des Stellhebels (27) gegenüberliegend angeordnet ist.

5. Leitapparat nach einem der vorangehenden Ansprüche, **dadurch gekennzeichnet, dass** die Kugelpfanne (52) zumindest teilweise durch Gleitelemente (51) gebildet ist, und dass die Gleitelemente in den Nuten (4) translatorisch verschiebbar angeordnet sind.

6. Leitapparat nach Anspruch 5, **dadurch gekennzeichnet, dass** die Nuten (4) zumindest teilweise durch zueinander parallel verlaufende Nutwände (41) begrenzt ist, und dass die Gleitelemente (51) auf einander gegenüberliegenden Seiten des Kugelkopfes (25) jeweils zwischen dem Kugelkopf (52) und einer der parallel zueinander verlaufenden Nutwände (41) angeordnet sind.

7. Leitapparat nach einem der Ansprüche 5 oder 6, **dadurch gekennzeichnet, dass** die Gleitelemente (51) als Schenkel eines Gleitschuhs (5) ausgebildet sind, welcher ein die Schenkel miteinander verbindendes Verbindungsstück (53) umfasst.

8. Leitapparat nach Anspruch 5, **dadurch gekennzeichnet, dass** die Schenkel des Gleitschuhs beim Einschieben der Kugelköpfe (25) in die Kugelpfannen (52) elastisch deformierbar sind.
